# EUROPÄISCHE PATENTSCHRIFT

(11) **EP 2 572 143 B1**
(45) Veröffentlichungstag und Bekanntmachung des Hinweises auf die Patenterteilung: **16.07.2014**
(21) Anmeldenummer: 11720432.1
(22) Anmeldetag: 10.05.2011
(51) Int. Cl.: F23N 1/00

(54) **GASVENTILEINHEIT MIT ZWEI GASAUSGÄNGEN**
GAS VALVE UNIT HAVING TWO GAS OUTLETS
ENSEMBLE VALVE À GAZ POURVU DE DEUX SORTIES DE GAZ

(30) Priorität: 20.05.2010 EP 10290271
(43) Veröffentlichungstag der Anmeldung: 27.03.2013
(73) Patentinhaber: BSH Bosch und Siemens Hausgeräte GmbH, 81739 München (DE)
(72) Erfinder: CADEAU, Christophe, F-67100 Strasbourg (FR); NAUMANN, Jörn, 77770 Durbach (DE)
(86) Internationale Anmeldenummer: PCT/EP2011/057481
(87) Internationale Veröffentlichungsnummer: WO 2011/144492

(56) Entgegenhaltungen:
- EP-A2- 0 818 655
- WO-A1-2009/010400
- WO-A2-2008/141916
- US-A- 2 601 321
- US-A1- 2002 172 903

## Beschreibung

Die Erfindung betrifft eine Gasventileinheit zum Einstellen von Gasvolumenströmen zu einem Zweikreis-Gasbrenner eines Gasgeräts, insbesondere eines Gaskochgeräts, wobei die Gasventileinheit einen Gaseingang und zwei Gasausgänge aufweist.

In Gaskochgeräten werden häufig Gasbrenner eingesetzt, die zwei konzentrisch angeordnete Ringe mit Gasaustrittsöffnungen aufweisen. Während des Betriebs der Gaskochstelle kann an jedem der Ringe mit Gasaustrittsöffnungen ein Flammenring brennen. Wenn die Gasvolumenströme zu den beiden Ringen mit Gasaustrittsöffnungen getrennt voneinander einstellbar sind, werden diese Gasbrenner als Zweikreis-Gasbrenner bezeichnet. Im Vergleich zu herkömmlichen Gasbrennern mit nur einem Flammenring besitzen Zweikreis-Gasbrenner in der Regel eine größere maximale Brennleistung. Darüber hinaus besitzen Zweikreis-Gasbrenner eine besonders große Spreizung zwischen minimaler Brennleistung und maximaler Brennleistung. Bei maximaler Brennleistung brennen beide Flammenringe mit größtmöglichen Flammen. Bei minimaler Brennleistung brennt nur der kleinere Flammenring mit möglichst kleinen Flammen, während aus dem größeren Ring mit Flammenaustrittsöffnungen kein Gas ausströmt.

Gasventile zur Versorgung von Zweikreis-Gasventilen besitzen einen Gaseingang, mit dem das Gasventil an eine Hauptgasleitung des Gaskochgeräts angeschlossen ist. Ein erster Gasausgang des Gasventils mündet in eine zu dem kleineren Ring mit Gasaustrittsöffnungen führende erste Teilgasleitung. Ein zweiter Gasausgang ist an eine zu dem größeren Ring mit Gasaustrittsöffnungen führende Teilgasleitung angeschlossen. Ein solches Gasventil für einen Zweikreis-Gasbrenner ist beispielsweise in der WO 2008/141916 A2 beschrieben.

Zweikreis-Gasventile besitzen ein einziges Betätigüngselement, mit dem sowohl der Gasstrom zur Versorgung des ersten Flammenrings als auch der Gasstrom zur Versorgung des zweiten Flammenrings eingestellt werden kann. Gemäß einer üblichen Bauform folgt auf die vollständig geschlossene Stellung des Zweikreis-Gasventils unmittelbar die Schaltstellung für die Maximalleistung beider Flammenringe. Eine weitere Betätigung des Bedienelements reduziert zunächst die Leistung des größeren Flammenrings, bis dieser vollständig erloschen ist. Anschließend wird die Leistung des kleineren Flammenrings reduziert, bis dieser seine Minimalleistung erreicht hat. Bei dieser Ausführungsform ist in Abhängigkeit von der Stellung des Betätigungselements entweder das Zweikreis-Gasventils vollständig geschlossen oder ausschließlich der Gasstrom zu dem kleineren Ring mit Gasaustrittsöffnungen geöffnet oder der Gasstrom zu beiden Ringen mit Gasaustrittsöffnungen geöffnet. Es ist hingegen nicht vorgesehen, den Gasstrom zu dem kleineren Ring mit Gasaustrittsöffnungen zu schließen, während der Gasstrom zu dem größeren Ring mit Gasaustrittsöffnungen geöffnet ist.

Bekannte Gasventileinheiten für Zweikreis-Gasbrenner sind in der Regel als Kükenventile ausgeführt, bei denen mittels des Betätigungselements ein Ventilküken in einem Ventilgehäuse gedreht wird. Bei diesen bekannten Ventilen erweist sich das exakte Einstellen einer gewünschten Brennleistung sowie die Reproduzierbarkeit einer solchen Einstellung als schwierig. Ein Beispiel einer Einstellvorrichtung einer Gashahnvorrichtung, die auch für Zweikreis-Brenner verwendet werden kann, ist beispielsweise in der WO 2009 / 010400 A1, welche den Oberbegriff des Anspruchs 1 offenbart, beschrieben. Hierbei umfasst die Einstellvorrichtung mindestens eine Kanaleinheit, über die der Gaszufluss zu den Gasauslässen mittels einer Einstelleinheit eingestellt werden kann. Als Einstelleinheit dient hierbei ein drehbarer hülsenförmiger Grundkörper, in dessen Außenseite Ausnehmungen für das Öffnen des Hohlraums zu einem oder mehreren Kanälen der Kanaleinheit vorgesehen sind.

Weiterhin offenbart EP 0 818 655 A2 ein Verfahren und eine Vorrichtung zum Steuern der Flammengröße gasbetriebener Koch- oder Backgeräte. Hierbei wird vorgeschlagen zum Reduzieren des Gasstromes eine Anzahl in Reihe geschalteter Drosselelemente mit jeweils parallel geschalteten Schaltelementen zu verwenden. Die Schaltelemente sind hierzu in einer Bypass-Leitung zu der Gasleitung angeordnet. Eine Verwendung für Zweikreis-Gasbrenner ist nicht beschrieben. Zudem ist bei dieser Anordnung ein gezieltes Ansteuern eines Drosselelementes oder Einstellen eines größtmöglichen Gasstroms nur durch Betätigung mehrerer Schaltelemente möglich.

Der vorliegenden Erfindung liegt die Aufgabe zu Grunde, eine gattungsgemäße Gasventileinheit zur Verfügung zu stellen, bei der die Einstellbarkeit verbessert ist.

Diese Aufgabe wird erfindungsgemäß durch die Merkmale des unabhängigen Anspruchs 1 gelöst.

Der Gasvolumenstrom kann damit in mehreren Stufen exakt und reproduzierbar eingestellt werden. Die Schaltstufe, bei der der Gasvolumenstrom maximal ist, grenzt dabei unmittelbar an die Nullstellung der Gasventileinheit an. Bei einem Öffnen der Gasventileinheit ist der Gasvolumenstrom dadurch sofort auf einen Maximalwert eingestellt. Hierdurch ist gewährleistet, dass sich die gasführenden Komponenten hinter der Gasventileinheit schnell mit Gas füllen. Darüber hinaus erfolgt ein Zünden des Gasbrenners bei maximalem Gasvolumenstrom besonders zuverlässig. Die Gasventileinheit befindet sich damit sofort nach dem Öffnen in einer für das Zünden des Gasbrenners optimalen Stellung.

Vorteilhaft ist es weiter, wenn in einer zur Nullstellung benachbarten Schaltstellung der mehrstufig einstellbare Gasvolumenstrom auf einen Maximalwert eingestellt ist und der zu dem anderen Gasausgang führende Gasvolumenstrom ebenfalls geöffnet ist. Nach dem Öffnen der Gasventileinheit ist damit sofort der Gasstrom zu beiden Gasausgängen geöffnet.

Mit besonderem Vorteil sind die Gasvolumenströme zu beiden Gasausgängen mehrstufig einstellbar, wobei in einer zur Nullstellung benachbarten Schaltstellung beide Gasvolumenströme auf einen Maximalwert eingestellt sind. Hierdurch werden sämtliche gasführende Bauteile hinter der Gasventileinheit besonders schnell mit Gas gefüllt. Ein Zünden des Gasbrenners erfolgt in der zur Nullstellung benachbarten Schaltstellung bei maximalem Gasaustritt aus allen Gasaustrittsöffnungen.

Die Gasventileinheit weist vorzugsweise zum Einstellen des einem ersten Gasausgang zugeführten Gasvolumenstroms mindestens zwei Auf-Zu-Ventile und mindestens zwei erste Drosselstellen, vorzugsweise mindestens drei erste Auf-Zu-Ventile und mindestens drei erste Drosselstellen auf. Die Anzahl der Auf-Zu-Ventile und die Anzahl der Drosselstellen sind maßgeblich für die Anzahl der zur Verfügung stehenden Schaltstufen. Je mehr Schaltstufen zur Verfügung stehen, desto feiner lässt sich die Brennleistung des dem Gasventil zugeordneten Gasbrenners einstellen.

Analoge Vorteile ergeben sich, wenn die Gasventileinheit zum Einstellen des einem zweiten Gasausgang zugeführten Gasvolumenstroms mindestens zwei zweite Auf-Zu-Ventile und mindestens zwei zweite Drosselstellen, vorzugsweise mindestens vier zweite Auf-Zu-Ventile und mindestens vier zweite Drosselstellen aufweist.

Zum Steuern der Auf-Zu-Ventile ist vorzugsweise mindestens ein magnetisch wirksamer Körper vorgesehen, der relativ zu den Auf-Zu-Ventilen bewegbar ist. Bei einem magnetisch wirksamen Körper kann es sich beispielsweise um einen Permanentmagnet handeln, der in der Lage ist, einen ferromagnetischen Ventilkörper des Auf-Zu-Ventils anzuziehen. Ebenso kann es sich bei dem magnetisch wirksamen Körper um einen nicht dauerhaft magnetisierten ferromagnetischen Körper handeln, wenn ein Ventilkörper des Auf-Zu-Ventils von einem Permanentmagnet gebildet ist oder mit einem Permanentmagnet verbunden ist. Die Auf-Zu-Ventile werden dadurch geöffnet oder geschlossen, dass der magnetisch wirksame Körper relativ zu den Auf-Zu-Ventilen bewegt wird. Nur dann, wenn sich der magnetisch wirksame Körper in unmittelbarer Nähe des Auf-Zu-Ventils befindet, wirkt eine Magnetkraft zwischen dem magnetisch wirksamen Körper und dem Auf-Zu-Ventil, der das Auf-Zu-Ventil öffnet.

Eine vorteilhafte Ausführung der Erfindung sieht vor, dass zum Steuern der Auf-Zu-Ventile mindestens zwei magnetisch wirksame Körper vorgesehen sind, wobei ein erster magnetisch wirksamer Körper von einem ferromagnetischen Körper gebildet ist und der zweite magnetisch wirksame Körper von einem Permanentmagnet gebildet ist.

Hierbei sind der erste magnetisch wirksame Körper und der zweite magnetisch wirksame Körper derart aneinander gekoppelt, dass sie synchron zu den Auf-Zu-Ventilen bewegbar sind. Die Koppelung ist bevorzugt so ausgeführt, dass die beiden magnetisch wirksamen Körper zwangsweise immer synchron miteinander bewegt werden.

Mindestens ein erstes Auf-Zu-Ventil weist einen Permanentmagnet auf, derart, dass dieses erste Auf-Zu-Ventil in Abhängigkeit von der Position des von einem ferromagnetischen Körper gebildeten ersten magnetisch wirksamen Körpers steuerbar ist. Die anderen Auf-Zu-Ventile, die keinen Permanentmagneten aufweisen, lassen sich hingegen von dem einen ferromagnetischen Körper aufweisenden ersten magnetisch wirksamen Körper nicht steuern.

Weiter ist es vorteilhaft, wenn der von einem ferromagnetischen Körper gebildete erste magnetisch wirksame Körper derart ausgeführt ist, dass er in mindestens drei Schaltstellungen der Gasventileinheit ein Öffnen des einen Permanentmagnet aufweisenden Auf-Zu-Ventils bewirkt. Das einen Permanentmagnet aufweisende Auf-Zu-Ventil ist damit im Gegensatz zu den anderen Auf-Zu-Ventilen in mehreren Schaltstellungen der Gasventileinheit geöffnet.

Ein sofortiges vollständiges Öffnen der Gasventileinheit wird dadurch erreicht, dass in einer zur Nullstellung benachbarten Schaltstellung der von einem ferromagnetischen Körper gebildete erste magnetisch wirksame Körper das einen Permanentmagnet aufweisende erste Auf-Zu-Ventil öffnet und der von einem Permanentmagnet gebildete zweite magnetisch wirksame Körper ein zweites Auf-Zu-Ventil öffnet.

In jeder Schaltstellung, in der der von einem Permanentmagnet gebildete zweite magnetisch wirksame Körper zumindest ein zweites Auf-Zu-Ventil öffnet, öffnet der von einem ferromagnetischen Körper gebildete erste magnetisch wirksame Körper das einen Permanentmagnet aufweisende erste Auf-Zu-Ventil. Hierdurch wird sichergestellt, dass bei einem Zweikreisgasbrenner zu keinem Zeitpunkt ausschließlich der äußere Flammenring brennt, während der innere Flammenring nicht mit Gas versorgt wird. Stattdessen brennt mit dem äußeren Flammenring immer auch der innere Flammenring.

In zumindest einer Schaltstellung, in der der von einem Permanentmagnet gebildet zweite magnetisch wirksame Körper zumindest ein erstes Auf-Zu-Ventil öffnet, öffnet der erste magnetische Körper keines der Auf-Zu-Ventile. In einer solchen Schaltstellung ist auch keines der zweiten Auf-Zu-Ventile geöffnet. Der erste magnetisch wirksame Körper hat in diesen Schaltstellungen keine Funktion.

In Abhängigkeit von der Position des zweiten, von einem Permanentmagnet gebildeten magnetisch wirksamen Körpers, öffnet dieser zweite magnetisch wirksame Körper, entweder kein Auf-Zu-Ventil oder genau ein Auf-Zu-Ventil oder genau zwei Auf-Zu-Ventile. Kein Auf-Zu-Ventil öffnet der zweite magnetisch wirksame Körper in der Nullstellung der Gasventileinheit. Genau ein Auf-Zu-Ventil öffnet der zweite magnetisch wirksame Körper, wenn er sich direkt über dem Auf-Zu-Ventil befindet. Genau zwei Auf-Zu-Ventile öffnet der zweite magnetische wirksame Körper in Zwischenstellungen zwischen zwei Auf-Zu-Ventilen. Jedoch ist sichergestellt, dass während des Umschaltens zwischen zwei Schaltstellungen der Gasventileinheit zu keinem Zeitpunkt alle Auf-Zu-Ventile geschlossen sind und dadurch die Flammen am Gasbrenner erlöschen.

In einer bevorzugten Bauform umfasst die Gasventileinheit eine erste Drosselstrecke, in der die ersten Drosselstellen in Reihe angeordnet sind und die jeweils zwischen zwei benachbarten ersten Drosselstellen einen Verbindungsabschnitt aufweisen, welchen ein erstes Auf-Zu-Ventil in geöffnetem Zustand mit dem Gaseingang verbindet.

Erfindungsgemäß umfasst die Gasventileinheit eine zweite Drosselstrecke, in der die zweiten Drosselstellen in Reihe angeordnet sind und die jeweils zwischen zwei benachbarten Drosselstellen einen Verbindungsabschnitt aufweist, welchen jeweils ein zweites Auf-Zu-Ventil in geöffnetem Zustand mit dem Gaseingang verbindet.

Die Drosselstellen der ersten Drosselstrecke weisen - in Gasströmungsrichtung in der ersten Drosselstrecke betrachtet - einen zunehmenden Strömungsquerschnitt auf. Der Gasvolumenstrom zum Gasausgang wird hierdurch maßgeblich nur durch die erste im Gasstrom befindliche Drosselstelle bestimmt. Die sich in Gasströmungsrichtung anschließenden Drosselstellen besitzen einen größeren Strömungsquerschnitt und beeinflussen den Volumenstrom praktisch nicht,

Analog hierzu weisen die Drosselstellen der zweiten Drosselstrecke - in Gasströmungsrichtung der zweiten Drosselstrecke betrachtet - ebenfalls einen zunehmenden Strömungsquerschnitt auf.

Weitere Vorteile und Einzelheiten der Erfindung werden anhand des in den schematischen Figuren dargestellten Ausführungsbeispiels näher erläutert.. Dabei zeigt:
- Figur 1: einen Zweikreis-Gasbrenner,
- Figur 2: eine erfindungsgemäße Gasventileinheit als Zweikreis-Gasventil,
- Figur 3: die Schaltstellung des geschlossenen Zweikreis-Gasventils,
- Figur 4: die Schaltstellung des Zweikreis-Gasventils in einer ersten Schaltstellung
- Figur 5: die Schaltstellung des Zweikreis-Gasventils zwischen einer ersten und einer zweiten Schaltstellung,
- Figur 6: die Schaltstellung des Zweikreis-Gasventils in einer zweiten Schaltstellung,
- Figur 7: die Schaltstellung des Zweikreis-Gasventils in einer sechsten Schaltstellung,
- Figur 8: die Schaltstellung des Zweikreis-Gasventils in einer siebten Schaltstellung,
- Figur 9: die Schaltstellung des Zweikreis-Gasventils zwischen einer siebten und einer achten Schaltstellung
- Figur 10: die Schaltstellung des Zweikreis-Gasventils in einer achten Schaltstellung,
- Figur 11: die Schaltstellung des Zweikreis-Gasventils in einer neunten Schaltstellung.

Fig. 1 zeigt einen Zweikreis-Gasbrenner 1, wie er üblicherweise in Gaskochstellen eingesetzt wird. Der Zweikreis-Gasbrenner 1 umfasst einen Innenbrenner 21 mit ersten Gasaustrittsöffnungen 31, und einen Außenbrenner 22 mit zweiten Gasaustrittsöffnungen 32. Die durch die ersten Gasaustrittsöffnungen 31 und die zweiten Gasaustrittsaustrittsöffnungen 32 austretenden Gasvolumenströme, und damit die Flammengrößen eines ersten Flammenrings am Innenbrenner 21 und eines zweiten Flammenrings am Außenbrenner 22, können getrennt voneinander eingestellt werden. Bei Minimalleistung des Zweikreis-Gasbrenners 1 sind ausschließlich am Innenbrenner 21 Flammen vorhanden. Bei Maximalleistung des Zweikreis-Gasbrenners 1 sind sowohl am Innenbrenner 21 als auch am Außenbrenner 22 Flammen vorhanden. Zwischen der Maximalleistung und der Minimalleistung kann die Leistung des Zweikreis-Gasbrenners 1 stufenweise verringert werden, indem, ausgehend von der Maximalleistung, zunächst die Flammengröße am Außenbrenner 22 reduziert wird, bis am Außenbrenner 22 keine Flamme mehr brennt, und anschließend die Flammengröße am Innenbrenner 21 stufenweise reduziert wird.

Fig. 2 zeigt eine erfindungsgemäße als Zweikreis-Gasventil 2 ausgeführte Gasventileinheit zur Versorgung eines solchen Zweikreis-Gasbrenners 1. Das Zweikreis-Gasventil 2 besitzt einen einzigen Gaseingang 3, der sich in der Abbildung hinter einem Klemmblech 4 zur Befestigung des Zweikreis-Gasventils 2 an einer Gasleitung befindet, einen ersten Gasausgang 11 und einen zweiten Gasausgang 12. Der erste Gasausgang 11 ist zur Verbindung mit dem Innenbrenner 21 des Zweikreis-Gasbrenners 1 vorgesehen, während der zweite Gasausgang 12 zur Verbindung mit dem Außenbrenner 22 des Zweikreis-Gasbrenners 1 vorgesehen ist. Der Gasstrom zu dem ersten Gasausgang 11 wird durch erste Auf-Zu-Ventile 15 gesteuert, der Gasstrom zu dem zweiten Gasausgang 12 durch zweite Auf-Zu-Ventile 16. Zur Steuerung der Auf-Zu-Ventile 15, 16 sind zwei magnetisch wirksame Körper 5, 6 vorgesehen.

Der zweite magnetisch wirksamer Körper 6 ist von einem Permanentmagnet gebildet, der ausgehend von der dargestellten Nullstellung im Gegenuhrzeigersinn um eine Achse 8 bewegbar ist. Der erste magnetisch wirksame Körper 5 ist mit dem zweiten magnetisch wirksamen Körper 6 derart verbunden, dass er gemeinsam mit dem zweiten magnetisch wirksamen Körper 6 um die Achse 8 bewegt wird. Der erste magnetisch wirksame Körper 5 besteht aus einem ferromagnetischen Material und ist damit kein Permanentmagnet. Die kennzeichnende Eigenschaft eines ferromagnetischen Materials ist, dass es selbst nicht magnetisch ist, aber von einem Magneten angezogen wird. Im vorliegenden Ausführungsbeispiel ist der erste magnetisch wirksame Körper 5 von einem C-förmigen Stahlblech gebildet und ist in der Fig. 2 schraffiert durchsichtig dargestellt.

Alle zweiten Auf-Zu-Ventile 16 und alle ersten Auf-Zu-Ventile 15, mit Ausnahme des ersten Auf-Zu-Ventils 15.3, besitzen jeweils nicht-magnetische ferromagnetische Ventilkörper. Das Auf-Zu-Ventil 15.3 besitzt einen permanentmagnetischen Ventilkörper, oder einen mit einem Permanentmagnet 13 verbundenen Ventilkörper. Auf die Ventilkörper sämtlicher erster Auf-Zu-Ventile 15, einschließlich dem Auf-Zu-Ventil 15.3, dessen Permanentmagnet 13 entsprechend gepolt ist, und sämtlicher Auf-Zu-Ventile 16 kann der von einem Permanentmagnet gebildete zweite magnetisch wirksamen Körper 6 eine Anziehungskraft ausüben, wenn er über dem entsprechenden Ventilkörper positioniert ist.

Der erste magnetisch wirksame Körper 5 kann nur auf den Ventilkörper des Auf-Zu-Ventils 15.3, der als Permanentmagnet 13 ausgeführt ist oder an einen solchen gekoppelt ist, eine Anziehungskraft ausüben. Dies erfolgt immer dann, wenn sich ein Teil des ersten magnetisch wirksamen Körpers 5 über diesem Auf-Zu-Ventil 15.3 befindet.

In der in Fig. 2 dargestellten Position befindet sich der zweite magnetisch wirksame Körper 6 neben den Auf-Zu-Ventilen 15, 16, so dass er keines der Auf-Zu-Ventile 15, 16 öffnet. Der erste magnetisch wirksame Körper 5 befindet sich neben dem ersten Auf-Zu-Ventil 15.3, sodass auch dieses Auf-Zu-Ventil 15.3 nicht geöffnet ist. Das Zweikreis-Gasventil 2 ist dadurch vollständig geschlossen. Bei einer Betätigung des Zweikreis-Gasventils 2 werden die magnetisch wirksamen Körper 5, 6 im Gegenuhrzeigersinn um die Achse 8 bewegt. Die Bewegung der magnetischen wirksamen Körper 5, 6 erfolgt dabei stets synchron.

Die Schaltung im Innern des Zweikreis-Gasventils 2 wird im Folgenden anhand der schematischen Figuren 3 bis 11 in verschiedene Schaltstellungen erläutert. Zu erkennen sind jeweils der erste magnetisch wirksame Körper 5, der zweite magnetisch wirksame Körper 6, die ersten Auf-Zu-Ventile 15 (15.1, 15.2, 15.3), die zweiten Auf-Zu-Ventile 16 (16.1 bis 16.6), erste Drosselstellen 17 (17.1, 17.2, 17.3) und zweite Drosselstellen 18 (18.1 bis 18.6). Wenn mindestens ein erstes Auf-Zu-Ventil 15 geöffnet ist, führt ein erster Zweig des Gasstroms von dem Gaseingang 3 über dieses geöffnete erste Auf-Zu-Ventil 15 und durch mindestens eine der Drosselstellen 17 zu dem ersten Gasausgang 11. Wenn mindestens ein zweites Auf-Zu-Ventil 16 geöffnet ist, führt ein zweiter Zweig des Gasstroms von dem Gaseingang 3 über dieses geöffnete zweite Auf-Zu-Ventil 16 und durch mindestens eine der zweiten Drosselstellen 18 zu dem zweiten Gasausgang 12. Die ersten Drosselstellen 17.1, 17.2 und 17.3 weisen drei der Reihe nach - in Gasströmungsrichtung durch die Drosselstellen 17 von rechts nach links betrachtet - größer werdende Querschnitte auf. Der zum ersten Gasausgang 11 strömende Gasvolumenstrom wird maßgeblich nur durch die erste sich im Gasstrom befindende Drosselstelle 17 definiert. Wenn beispielsweise das Auf-Zu-Ventil 15.1 geöffnet ist, bestimmt insbesondere die Drosselstelle 17.1 die Größe des Gasvolumenstroms. Wenn das erste Auf-Zu-Ventil 15.2 geöffnet ist, bestimmt die Drosselstelle 17.2 den Gasvolumenstrom, bei geöffnetem Auf-Zu-Ventil 15.3 wird der Gasvolumenstrom durch die Drosselstelle 17.3 bestimmt. Die letzte der Drosselstellen 17.3 kann einen derart großen Strömungsquerschnitt aufweisen, dass praktisch keine Drosselung des Gasvolumenstroms mehr erfolgt. Die Schaltung und die Funktionsweise der zweiten Auf-Zu-Ventile 16 in Verbindung mit den zweiten Drosselstellen 18, in dem zu den zweiten Gasausgang 12 führenden Zweig des Gasvolumenstroms ist analog.

Fig. 3 zeigt die Schaltstellung des geschlossenen Zweikreis-Gasventils 1. In dieser Schaltstellung befindet sich der erste magnetisch wirksamen Körper 5 in der Zeichnung links von dem ersten Auf-Zu-Ventil 15.3 und der zweite magnetisch wirksame Körper 6 in der Zeichnung links von den zweiten Auf-Zu-Ventilen 16. Diese Position der magnetisch wirksamen Körper 5, 6 entspricht der in Fig. 2 dargestellten Schaltstellung. Hierbei sind sämtliche Auf-Zu-Ventile 15, 16 mittels Federkraft geschlossen. Das am Gaseingang 3 anstehende Gas kann weder zu dem ersten Gasausgang 11 noch zu dem zweiten Gasausgang 12 strömen.

Wenn die beiden aneinander gekoppelten magnetisch wirksamen Körper 5, 6, ausgehend von der Position gemäß Fig. 3, nach in der Zeichnung rechts bewegt werden, öffnet der aus ferromagnetischem Material ausgebildete erste magnetisch wirksame Körper 5 das mit einem Permanentmagnet 13 ausgerüstete erste Auf-Zu-Ventil 15.3 und der als Permanentmagnet ausgeführte zweite magnetisch wirksame Körper 6 öffnet das zweite Auf-Zu-Ventil 16.6.

Diese Schaltstellung ist in Figur 4 dargestellt. Hierbei ermöglicht das geöffnete erste Auf-Zu-Ventil 15.3 einen maximalen Gasvolumenstrom über die erste Drosselstelle 17.3 zu dem ersten Gasausgang 11. Das geöffnete zweite Auf-Zu-Ventil 16.6 ermöglicht einen maximalen Gasvolumenstrom über die zweite Drosselstelle 18.6 zu dem zweiten Gasausgang 12.

Bei einer weiteren Bewegung der magnetisch wirksamen Körper 5, 6 nach in der Zeichnung rechts öffnet der zweite magnetisch wirksame Körper 6 dann zusätzlich das zweite Auf-Zu-Ventil 16.5. Die Bewegung des ersten magnetisch wirksamen Körpers 5 nach rechts führt hingegen nicht zu einem Öffnen eines weiteren ersten Auf-Zu-Ventils 15.2 oder 15.3, da diese keinen Permanentmagnet aufweisen.

Diese Schaltstellung ist in Figur 5 dargestellt. Hierbei fließt der größte Teil des zu dem zweiten Gasausgang 12 gelangenden Gasstroms durch das geöffnete Auf-Zu-Ventil 16.6 und die Drosselstelle 18.6. Der durch das geöffnete Auf-Zu-Ventil 16.5 und die Drosselstelle 18.5 hinzukommende Gasstrom ist vergleichsweise vernachlässigbar gering. Der in dieser Schaltstellung zu dem zweiten Gasausgang 12 gelangende Gasvolumenstrom ist praktisch identisch zu dem Gasvolumenstrom in der Schaltstellung gemäß Fig. 4.

Wenn die magnetisch wirksamen Körper 5, 6 weiter nach in der Zeichnung rechts bewegt werden, schließt das Auf-Zu-Ventil 16.6 und nur das Auf-Zu-Ventil 16.5 bleibt geöffnet.

Diese Schaltstellung ist in Figur 6 dargestellt. Für die Funktion des Zweikreis-Gasventils besonders wichtig ist, dass während des Umschaltens von dem geöffneten Auf-Zu-Ventil 16.6 auf das geöffnete Auf-Zu-Ventil 16.5 zwischenzeitlich beide Auf-Zu-Ventile 16.6 und 16.5 geöffnet sind, da dies einen kontinuierlichen Gasfluss gewährleistet und eine unerwünschte Unterbrechung des Gasflusses und damit ein Erlöschen der Gasflammen während des Umschaltvorgangs verhindert.

In der in Fig. 7 dargestellten Schaltposition sind die Auf-Zu-Ventile 15.3 und 16.1 geöffnet. Der zu dem ersten Gasausgang 11 führende Gasvolumenstrom ist maximal groß. Hingegen ist der zu dem zweiten Gasausgang 12 führende Gasvolumenstrom minimal, da dieser sämtliche zweite Drosselstellen 18.1 bis 18.6 durchströmt und dadurch maximal gedrosselt wird, insbesondere durch die Drosselstelle 18.1 mit dem geringsten Strömungsquerschnitt.

Figur 8 zeigt die nächste Schaltstellung der Gasventileinheit, in der sich der zweite magnetisch wirksame Körper 6 im Bereich des ersten Auf-Zu-Ventils 15.3 befindet. In dieser Schaltstellung übt der zweite magnetisch wirksame Körper 6 auf keines der zweiten Auf-Zu-Ventile 16 eine Magnetkraft aus, so dass diese geschlossen sind. Hingegen öffnet nun der zweite magnetisch wirksame Körper 6 das erste Auf-Zu-Ventil 15.3, indem der von einem Permanentmagnet gebildete zweite magnetisch wirksame Körper 6 den Dauermagnet 13 anzieht. Der Dauermagnet 13 ist hierzu so gepolt, dass er von dem zweiten magnetisch wirksamen Körper 6 angezogen und nicht abgestoßen wird. In dieser Schaltstellung ist der Gasstrom zu dem ersten Gasausgang 11 in Folge des geöffneten ersten Auf-Zu-Ventils 15.3 auf einen Maximalwert eingestellt, während der Gasstrom zu dem zweiten Gasausgang 12 geschlossen ist.

Wenn nun die beiden magnetisch wirksamen Körper 5, 6 weiter nach rechts bewegt werden, schließen und öffnen nacheinander die ersten Auf-Zu-Ventile 15. Dies geschieht ausschließlich mittels der Magnetkraft des zweiten magnetisch wirksamen Körpers 6. Der erste magnetisch wirksame Körper 5 besitzt in diesen Schaltstellungen dann keine schaltende Funktion.

Hierbei öffnet gemäß Fig. 9 zunächst zusätzlich das erste Auf-Zu-Ventil 15.2, während das erste Auf-Zu-Ventil 15.3 geöffnet bleibt. Der Gasvolumenstrom zu dem ersten Gasausgang 11 ist hierbei praktisch identisch zu dem Gasvolumenstrom in der Schaltstellung gemäß Fig. 8.

Demgegenüber ist in der Schaltstellung gemäß Fig. 10 der Gasvolumenstrom zu dem ersten Gasausgang 11 reduziert, nachdem das erste Auf-Zu-Ventil 15.3 geschlossen ist und ausschließlich das erste Auf-Zu-Ventil 15.2 von dem zweiten magnetisch wirksamen Körper 6 geöffnet ist.

Fig. 11 zeigt schließlich die Minimalstellung der Gasventileinheit, in der der zweite magnetisch wirksame Körper 6 das erste Auf-Zu-Ventil 15.1 öffnet und alle anderen Auf-Zu-Ventile 16, 15.2 und 15.3 geschlossen sind. Der Gasstrom zu dem ersten Gasausgang 11 durchströmt hierbei alle ersten Drosselstellen 17 und wird dadurch maximal gedrosselt.

Bei einer Betätigung des Zweikreis-Gasventils 2 in umgekehrter Richtung werden die beiden magnetisch wirksamen Körper 5, 6 zurückbewegt. Auch hier erfolgt die Bewegung der beiden magnetisch wirksamen Körper 5, 6 stets synchron. Hierbei vergrößert sich dann zunächst der Gasstrom zu dem ersten Gasausgang 11 und anschließend der Gasstrom zu dem zweiten Gasausgang 12. Nachdem der Gasstrom zu beiden Gasausgängen 11, 12 seinen Maximalwert erreicht hat, wird in der darauf folgenden Schaltstellung das Zweikreis-Gasventil vollständig geschlossen.

Eine Betätigung des Zweikreis-Gasventils 2 erfolgt mittels einer geeigneten Bewegungsvorrichtung. Diese kann beispielsweise einen manuell betätigbaren Drehknebel umfassen. Eine Drehung des Drehknebels verschiebt dann die magnetisch wirksamen Körpers 5, 6 relativ zu den Auf-Zu-Ventilen 15, 16 in der oben beschriebenen Weise.

Alternativ ist es ebenfalls möglich, die Bewegungsvorrichtung mit einem geeigneten Stellglied, beispielsweise einem elektrischen Schrittmotor oder einer Kombination aus Elektromotor und Getriebe auszustatten. Dieses Stellglied kann dann mittels einer geeigneten elektronischen Steuerung angesteuert werden. Die elektronische Steuerung betätigt das Stellglied dann automatisch oder gemäß dem Ausgangssignal einer mit der Steuerung verbundenen elektronischen Benutzerschnittstelle, die beispielsweise von Touch-Sensoren, Slidern oder abnehmbaren Magnetknebeln gebildet sein kann. Mittels der elektronischen Steuerung kann auch eine teil- oder vollautomatische Steuerung der Gasventileinheit realisiert werden.

### BEZUGSZEICHENLISTE

- 1: Zweikreis-Gasbrenner
- 2: Zweikreis-Gasventil
- 3: Gaseingang
- 4: Klemmblech
- 5: erster magnetisch wirksamer Körper
- 6: zweiter magnetisch wirksamer Körper
- 8: Achse
- 11: erster Gasausgang
- 12: zweiter Gasausgang
- 13: Permanentmagnet
- 15 (15.1 bis 15.3): erste Auf-Zu-Ventile
- 16 (16.1 bis 16.6.): zweite Auf-Zu-Ventile
- 17 (17.1 bis 17.3): erste Drosselstellen
- 18 (18.1 bis 18.6): zweite Drosselstellen
- 21: Innenbrenner
- 22: Außenbrenner
- 31: erste Gasaustrittsöffnungen
- 32: zweite Gasaustrittsöffnungen

## Patentansprüche

1. Gasventileinheit zum Einstellen von Gasvolumenströmen zu einem Zweikreis-Gasbrenner eines Gasgeräts, insbesondere eines Gaskochgeräts, wobei die Gasventileinheit einen Gaseingang (3) und einen ersten und einen zweiten Gasausgang (11, 12) aufweist, wobei der Gasvolumenstrom zu zumindest einem der Gasausgänge (12) mehrstufig einstellbar ist, in einer Nullstellung der Gasventileinheit der Gasvolumenstrom zu beiden Gasausgängen (11, 12) unterbrochen ist und in einer zur Nullstellung benachbarten Schaltstellung der mehrstufig einstellbare Gasvolumenstrom zu dem zumindest zweiten Gasausgang (12) auf einen Maximalwert eingestellt ist, **dadurch gekennzeichnet, dass** die Gasventileinheit zum mehrstufigen Einstellen des dem zumindest zweiten Gasausgang (12) zugeführten Gasvolumenstroms mindestens zwei zweite Auf-Zu-Ventile (16) und mindestens zwei zweite Drosselstellen (18) aufweist und die Gasventileinheit eine zweite Drosselstrecke umfasst, in der die zweiten Drosselstellen (18) in Reihe angeordnet sind und die jeweils zwischen zwei benachbarten zweiten Drosselstellen (18) einen Verbindungsabschnitt aufweisen, welchen eines der zweiten Auf-Zu-Ventile (16) in geöffnetem Zustand mit dem Gaseingang (3) verbindet.

2. Gasventileinheit nach Anspruch 1, **dadurch gekennzeichnet, dass** in einer zur Nullstellung benachbarten Schaltstellung der mehrstufig einstellbare Gasvolumenstrom auf einen Maximalwert eingestellt ist und der zu dem anderen Gasausgang (11) führende Gasvolumenstrom ebenfalls geöffnet ist.

3. Gasventileinheit nach Anspruch 1 oder 2, **dadurch gekennzeichnet, dass** die Gasvolumenströme zu beiden Gasausgängen (11, 12) mehrstufig einstellbar sind, wobei in einer zur Nullstellung benachbarten Schaltstellung beide Gasvolumenströme auf einen Maximalwert eingestellt sind.

4. Gasventileinheit nach einem der Ansprüche 1 bis 3, **dadurch gekennzeichnet, dass** die Gasventileinheit zum Einstellen des einem ersten Gasausgang (11) zugeführten Gasvolumenstroms mindestens zwei erste Auf-Zu-Ventile (15) und mindestens zwei erste Drosselstellen (17), vorzugsweise mindestens drei erste Auf-Zu-Ventile (15) und mindestens drei erste Drosselstellen (17) aufweist und/oder dass die Gasventileinheit zum Einstellen des einem zweiten Gasausgang (12) zugeführten Gasvolumenstroms mindestens vier zweite Auf-Zu-Ventile (16) und mindestens vier zweite Drosselstellen (18) aufweist.

5. Gasventileinheit nach Anspruch 4, **dadurch gekennzeichnet, dass** zum Steuern der Auf Zu-Ventile (15, 16) mindestens zwei magnetisch wirksame Körper (5, 6) vorgesehen sind, wobei ein erster magnetisch wirksamer Körper (5) von einem ferromagnetischen Körper gebildet ist und ein zweiter magnetische wirksamer Körper (6) von einem Permanentmagnet gebildet ist.

6. Gasventileinheit nach Anspruch 5, **dadurch gekennzeichnet, dass** der erste magnetisch wirksame Körper (5) und der zweite magnetisch wirksame Körper (6) derart aneinander gekoppelt sind, dass sie synchron relativ zu den Auf-Zu-Ventilen (15, 16) bewegbar sind.

7. Gasventileinheit nach Anspruch 5 oder 6, **dadurch gekennzeichnet, dass** mindestens ein erstes Auf-Zu-Ventil (15.3) einen Permanentmagnet (13) aufweist, derart, dass dieses erste Auf-Zu-Ventil (15.3) in Abhängigkeit von der Position des von einem ferromagnetischen Körper gebildeten ersten magnetisch wirksamen Körpers (5) steuerbar ist.

8. Gasventileinheit nach einem der Ansprüche 5 bis 7, **dadurch gekennzeichnet, dass** der von einem ferromagnetischen Körper gebildete erste magnetisch wirksame Körper (5) derart ausgeführt ist, dass er in mindestens drei Schaltstellungen der Gasventileinheit ein Öffnen des einen Permanentmagnet (13) aufweisenden Auf-Zu-Ventils (15.3) bewirkt.

9. Gasventileinheit nach einem der Ansprüche 5 bis 8, **dadurch gekennzeichnet, dass** in einer zur Nullstellung benachbarten Schaltstellung der von einem ferromagnetischen Körper gebildete erste magnetisch wirksame Körper (5) das einen Permanentmagnet (13) aufweisende erste Auf-Zu-Ventil (15.3) öffnet und der von einem Permanentmagnet gebildete zweite magnetisch wirksame Körper (6) ein zweites Auf-Zu-Ventil (16) öffnet.

10. Gasventileinheit nach einem der Ansprüche 5 bis 9, **dadurch gekennzeichnet, dass** in jeder Schaltstellung, in der der von einem Permanentmagnet gebildete zweite magnetisch wirksame Körper (6) zumindest ein zweites Auf-Zu-Ventil (16) öffnet, der von einem ferromagnetischen Körper gebildete erste magnetisch wirksame Körper (5) das einen Permanentmagnet (13) aufweisende erste Auf-Zu-Ventil (15.3) öffnet.

11. Gasventileinheit nach einem der Ansprüche 5 bis 10, **dadurch gekennzeichnet, dass** in zumindest einer Schaltstellung, in der der von einem Permanentmagnet gebildete zweite magnetisch wirksame Körper (6) zumindest ein erstes Auf-Zu-Ventil (16) öffnet, der erste magnetisch wirksame Körper (5) keines der Auf-Zu-Ventile (15, 16) öffnet.

12. Gasventileinheit nach einem der Ansprüche 5 bis 11, **dadurch gekennzeichnet, dass** in Abhängigkeit von der Position des zweiten, von einem Permanentmagnet gebildeten magnetisch wirksamen Körpers (6), dieser zweite magnetisch wirksame Körper (6) entweder kein Auf-Zu-Ventil (15, 16) oder genau ein Auf-Zu-Ventil (15, 16) oder genau zwei Auf-Zu-Ventile (15, 16) öffnet.

13. Gasventileinheit nach einem der Ansprüche 4 bis 12, **dadurch gekennzeichnet, dass** die Gasventileinheit eine erste Drosselstrecke umfasst, in der die ersten Drosselstellen (17) in Reihe angeordnet sind und die jeweils zwischen zwei benachbarten ersten Drosselstellen (17) einen Verbindungsabschnitt aufweisen, welchen ein erstes Auf-Zu-Ventil (15) in geöffnetem Zustand mit dem Gaseingang. (3) verbindet.

14. Gasventileinheit nach Anspruch 13, **dadurch gekennzeichnet, dass** die Drosselstellen (17) der ersten Drosselstrecke - in Gasströmungsrichtung in der ersten Drosselstrecke betrachtet - einen zunehmenden Strömungsquerschnitt aufweisen und/oder dass die Drosselstellen (18) der zweiten Drosselstrecke - in Gasströmungsrichtung in der zweiten Drosselstrecke betrachtet - einen zunehmenden Strömungsquerschnitt aufweisen.

## Claims

1. Gas valve unit for setting gas volumetric flows to a twin-circuit gas burner of a gas appliance, in particular a gas cooking appliance, wherein the gas valve unit has a gas inlet (3) and a first and a second gas outlet (11, 12), wherein the gas volumetric flow to at least one of the gas outlets (12) can be set in a multiple-stage manner, in a zero position of the gas valve unit the gas volumetric flow to both gas outlets (11, 12) is interrupted and in a switching position adjacent to the zero position the gas volumetric flow, which can be set in a multiple-stage manner, is set to the at least second gas outlet (12) to a maximum value, **characterised in that** the gas valve unit for the setting in a multiple-stage manner of the gas volumetric flow fed to the at least second gas outlet (12) has at least two second open/close valves (16) and at least two second throttle points (18) and the gas valve unit comprises a second throttle section, in which the second throttle points (18) are arranged in series and each have a connecting segment located between two adjacent second throttle points, said connecting segment connecting one of the second open/close valves (16) to the gas inlet (3) in the opened state.

2. Gas valve unit according to claim 1, **characterised in that** in a switching position adjacent to the zero position the gas volumetric flow, which can be set in a multiple-stage manner, is set to a maximum value and the gas volumetric flow leading to the other gas outlet (11) is also opened.

3. Gas valve unit according to claim 1 or 2, **characterised in that** the gas volumetric flows to both gas outlets (11, 12) can be set in a multiple-stage manner, with both gas volumetric flows being set to a maximum value in a switching position adjacent to the zero position.

4. Gas valve unit according to one of claims 1 to 3, **characterised in that** to set the gas volumetric flow supplied to a first gas outlet (11) the gas valve unit has at least two first open/close valves (15) and at least two first throttle points (17), preferably at least three first open/close valves (15) and at least three first throttle points (17) and/or that to set the gas volumetric flow supplied to a second gas outlet (12) the gas valve unit has at least four second open/close valves (16) and at least four second throttle points (18).

5. Gas valve unit according to claim 4, **characterised in that** at least two magnetically active bodies (5, 6) are provided to control the open/close valves (15, 16), with a first magnetically active body (5) being formed by a ferromagnetic body and a second magnetically active body (6) being formed by a permanent magnet.

6. Gas valve unit according to claim 5, **characterised in that** the first magnetically active body (5) and the second magnetically active body (6) are coupled to one another in such a manner that they can be moved synchronously relative to the open/close valves (15, 16).

7. Gas valve unit according to claim 5 or 6, **characterised in that** at least one first open/close valve (15.3) has a permanent magnet (13), such that said first open/close valve (15.3) can be controlled as a function of the position of the first magnetically active body (5), which is formed by a ferromagnetic body.

8. Gas valve unit according to one of claims 5 to 7, **characterised in that** the first magnetically active body (5), which is formed by a ferromagnetic body, is embodied such that it brings about an opening of the open/close valve (15.3), which has a permanent magnet (13), in at least three switching positions of the gas valve unit.

9. Gas valve unit according to one of claims 5 to 8, **characterised in that** in a switching position adjacent to the zero position the first magnetically active body (5), which is formed by a ferromagnetic body, opens the first open/close valve (15.3), which has a permanent magnet (13), and the second magnetically active body (6), which is formed by a permanent magnet, opens a second open/close valve (16).

10. Gas valve unit according to one of claims 5 to 9, **characterised in that** in every switching position, in which the second magnetically active body (6), which is formed by a permanent magnet, opens at least one second open/close valve (16), the first magnetically active body (5), which is formed by a ferromagnetic body, opens the first open/close valve (15.3), which has a permanent magnet (13).

11. Gas valve unit according to one of claims 5 to 10, **characterised in that** in at least one switching position, in which the second magnetically active body (6), which is formed by a permanent magnet, opens at least one first open/close valve (16), the first magnetically active body (5) does not open any of the open/close valves (15, 16).

12. Gas valve unit according to one of claims 5 to 11, **characterised in that** depending on the position of the second magnetically active body (6), which is formed by a permanent magnet, said second magnetically active body (6) either does not open any open/close valve (15, 16) or opens just one open/close valve (15, 16) or opens just two open/close valves (15, 16)

13. Gas valve unit according to one of claims 4 to 12, **characterised in that** the gas valve unit comprises a first throttle section, in which the first throttle points (17) are disposed in a row, and have a connecting segment between each set of two adjacent first throttle points (17), which connects a first open/close valve (15) in the opened state to the gas inlet (3).

14. Gas valve unit according to claim 13, **characterised in that** the throttle points (17) of the first throttle section - when viewed in the gas flow direction in the first throttle section - have an increasing flow cross section and/or the throttle points (18) of the second throttle section - when viewed in the gas flow direction in the second throttle section - have an increasing flow cross section.

## Revendications

1. Unité de valve à gaz pour régler les flux volumiques de gaz amenés à un brûleur à gaz à deux circuits d'un appareil à gaz, notamment d'un appareil de cuisson au gaz, l'unité de valve à gaz comportant une entrée de gaz (3) et une première et une seconde sortie de gaz (11, 12), le flux volumique de gaz amené à au moins une des sorties de gaz (12) étant réglable graduellement, le flux volumique de gaz amené aux deux sorties de gaz (11, 12) étant interrompu dans une position zéro de l'unité de valve à gaz et le flux volumique de gaz réglable graduellement amené à l'au moins seconde sortie de gaz (12) étant réglé sur une valeur maximale dans une position de commutation voisine de la position zéro, **caractérisée en ce que** l'unité de valve à gaz comprend, aux fins de réglage graduel du flux volumique de gaz amené à l'au moins seconde sortie de gaz (12), au moins deux secondes valves d'ouverture/fermeture (16) et au moins deux seconds points d'étranglement (18) et l'unité de valve à gaz comprend un second tronçon d'étranglement dans lequel les seconds points d'étranglement (18) sont disposés en série et qui comporte, entre chaque paire de seconds points d'étranglement (18) voisins, une partie de liaison que l'une des secondes valves d'ouverture/fermeture (16), à l'état ouvert, relie à l'entrée de gaz (3).

2. Unité de valve à gaz selon la revendication 1, **caractérisée en ce que**, dans une position de commutation voisine de la position zéro, le flux volumique de gaz réglable graduellement est réglé sur une valeur maximale et le flux volumique de gaz se dirigeant vers l'autre sortie de gaz (11) est également ouvert.

3. Unité de valve à gaz selon la revendication 1 ou 2, **caractérisée en ce que** les flux volumiques de gaz amenés aux deux sorties de gaz (11, 12) sont réglables graduellement, les deux flux volumiques de gaz étant réglés, dans une position de commutation voisine de la position zéro, sur une valeur maximale.

4. Unité de valve à gaz selon l'une des revendications 1 à 3, **caractérisée en ce que** l'unité de valve à gaz comprend, aux fins de réglage du flux volumique de gaz amené à une première sortie de gaz (11), au moins deux premières valves d'ouverture/fermeture (15) et au moins deux premiers points d'étranglement (17), de préférence au moins trois premières valves d'ouverture/fermeture (15) et au moins trois premiers points d'étranglement (17) et/ou **en ce que** l'unité de valve à gaz comprend, aux fins de réglage du flux volumique de gaz amené à une seconde sortie de gaz (12), au moins quatre secondes valves d'ouverture/fermeture (16) et au moins quatre seconds points d'étranglement (18).

5. Unité de valve à gaz selon la revendication 4, **caractérisée en ce que**, pour commander les valves d'ouverture/fermeture (15, 16), au moins deux corps à action magnétique (5, 6) sont prévus, un premier corps à action magnétique (5) étant formé par un corps ferromagnétique et un second corps à action magnétique (6) étant formé par un aimant permanent.

6. Unité de valve à gaz selon la revendication 5, **caractérisée en ce que** le premier corps à action magnétique (5) et le second corps à action magnétique (6) sont reliés l'un à l'autre de sorte à pouvoir être déplacés de manière synchrone par rapport aux valves d'ouverture/fermeture (15, 16).

7. Unité de valve à gaz selon la revendication 5 ou 6, **caractérisée en ce qu'**au moins une première valve d'ouverture/fermeture (15.3) comporte un aimant permanent (13), de sorte que cette première valve d'ouverture/fermeture (15.3) peut être commandée en fonction de la position du premier corps à action magnétique (5), formé par un corps ferromagnétique.

8. Unité de valve à gaz selon l'une des revendications 5 à 7, **caractérisée en ce que** le premier corps à action magnétique (5), formé par un corps ferromagnétique, est exécuté de manière à provoquer une ouverture de la valve d'ouverture/fermeture (15.3) comportant un aimant permanent (13) dans au moins trois positions de commutation de l'unité de valve à gaz.

9. Unité de valve à gaz selon l'une des revendications 5 à 8, **caractérisée en ce que**, dans une position de commutation voisine de la position zéro, le premier corps à action magnétique (5), formé par un corps ferromagnétique, ouvre la première valve d'ouverture/fermeture (15.3) comportant un aimant permanent (13) et le second corps à action magnétique (6), formé par un aimant permanent, ouvre une seconde valve d'ouverture/fermeture (16).

10. Unité de valve à gaz selon l'une des revendications 5 à 9, **caractérisée en ce que**, dans chaque position de commutation dans laquelle le second corps à action magnétique (6), formé par un aimant permanent, ouvre au moins une seconde valve d'ouverture/fermeture (16), le premier corps à action magnétique (5), formé par un corps ferromagnétique, ouvre la première valve d'ouverture/fermeture (15.3) comportant un aimant permanent (13).

11. Unité de valve à gaz selon l'une des revendications 5 à 10, **caractérisée en ce que**, dans au moins une position de commutation dans laquelle le second corps à action magnétique (6), formé par un aimant permanent, ouvre au moins une première valve d'ouverture/fermeture (16), le premier corps à action magnétique (5) n'ouvre aucune des valves d'ouverture/fermeture (15, 16).

12. Unité de valve à gaz selon l'une des revendications 5 à 11, **caractérisée en ce qu'**en fonction de la position du second corps à action magnétique (6), formé par un aimant permanent, ce second corps à action magnétique (6) n'ouvre aucune valve d'ouverture/fermeture (15, 16) ou bien ouvre exactement une valve d'ouverture/fermeture (15, 16) ou bien ouvre exactement deux valves d'ouverture/fermeture (15, 16).

13. Unité de valve à gaz selon l'une des revendications 4 à 12, **caractérisée en ce que** l'unité de valve à gaz comprend un premier tronçon d'étranglement dans lequel les premiers points d'étranglement (17) sont disposés en série et qui comporte, entre chaque paire de premiers points d'étranglement (17) voisins, une partie de liaison qu'une première valve d'ouverture/fermeture (15), à l'état ouvert, relie à l'entrée de gaz (3).

14. Unité de valve à gaz selon la revendication 13, **caractérisée en ce que** les points d'étranglement (17) du premier tronçon d'étranglement, considérés dans la direction d'écoulement du gaz dans le premier tronçon d'étranglement, ont une section d'écoulement croissante et/ou **en ce que** les points d'étranglement (18) du second tronçon d'étranglement, considérés dans la direction d'écoulement du gaz dans le second tronçon d'étranglement, ont une section d'écoulement croissante.
